# EUROPÄISCHE PATENTSCHRIFT

(11) **EP 0 419 503 B1**
(45) Veröffentlichungstag und Bekanntmachung des Hinweises auf die Patenterteilung: **17.03.1993**
(21) Anmeldenummer: 89906040.4
(22) Anmeldetag: 30.05.1989
(51) Int. Cl.: H01R 13/56

(54) **STECKERHALTER**
SOCKET HOLDER
CONNECTEUR A FICHES

(30) Priorität: 18.06.1988 DE 3820683
(43) Veröffentlichungstag der Anmeldung: 03.04.1991
(73) Patentinhaber: ROBERT BOSCH GMBH, 70442 Stuttgart (DE)
(72) Erfinder: ARMBRUSTER, Franz, D-7000 Stuttgart 31 (DE); KNORRECK, Peter, D-7251 Weissach (DE); PFLUG, Hannes, D-7016 Gerlingen (DE); EBERT, Rolf-Dietrich, D-7128 Lauffen (DE); CLEMENS, Alexander, D-7014 Kornwestheim (DE); MÜLLER, Norbert, D-7146 Tamm (DE); WEIHING, Helmut, D-7032 Sindelfingen (DE); SCHULTHEISS, Gerold, D-7140 Ludwigsburg (DE); HÄBERER, Rainer, D-7518 Bretten 4 (DE); CLAUSS, Helmut, D-7015 Korntal-Münchingen 2 (DE)
(86) Internationale Anmeldenummer: DE8900338
(87) Internationale Veröffentlichungsnummer: WO8912917

(56) Entgegenhaltungen:
- EP-A- 0 195 472
- FR-A- 2 549 646
- US-A- 3 850 496

## Beschreibung

### Stand der Technik

Die Erfindung geht aus von einem Steckerhalter nach der Gattung des Hauptanspruchs.

Ein derartiger Steckerhalter eines elektrischen Steckers ist beispielsweise aus der EP 0 195 472 Al bekannt.

Dort sind in einem Trägerteil Steckkontakte aufgenommen, an deren rückwärtigen Enden Verbindungspunkte angebracht sind, an die die Anschlußdrähte eines mehradrigen Kabels angeschlossen werden.

Wird unsachgemäß am Kabel gezogen, beispielsweise bei Wartungsarbeiten an schwer zugänglichen Stellen, um den Stecker aus einer Gegenkupplung zu lösen, so wird ein Bruch der Steckkontakte vermieden, allerdings auf Kosten der Anschlußdrähte, die die Zugkraft ohne Entlastung auf die Verbindungspunkte weiterleiten, mit der Folge, daß die Bindung mit den Anschlußdrähten aufreißt und der Stecker seine Funktionsfähigkeit verliert.

Durch die US-PS 2 522 341 ist ein elektrischer Stecker bekannt, der ein elastisches Element aufweist, das in erster Linie zur Fixierung der Steckkontakte eines elektrischen Steckers in einer starren Führungsplatte dient. Gleichzeitig können dabei auch noch die abisolierten Endabschnitte von Anschlußdrähten eines mehradrigen Kabels an rückwärtige Enden der Steckkontakte zur Kontaktierung zwischen Führungsplatte und Steckkontakt eingespannt werden.

Elastisches Element und Führungsplatte sind zu diesem Zweck miteinander verrastbar. Eine Fixierung des weiterführenden Anschlußdrahtes ist mit dieser Ausführung nicht möglich.

Aufgabe der Erfingung ist es demgegenüber, einen Steckerhalter zu entwickeln, der eine größtmögliche Sicherheit gegen eine Unterbrechung der Verbindung zwischen Anschlußdraht und Steckkontakt bietet.

Diese Aufgabe wird mit dem Merkmalen gemäß Anspruch 1 gelöst.

### Vorteile der Erfindung

Der erfindungsgemäße Steckerhalter mit den im Hauptanspruch aufgeführten Merkmalen hat den Vorteil, daß auch bei hohen Temperaturschwankungen und starken Erschütterungen keine Drahtbrüche auftreten und die Anschlußstellen der Drähte an den Steckkontakten nicht unterbrochen werden. Dabei ist gewährleistet, daß der Aufbau des Steckerhalters einfach ist, so daß die Herstellungskosten niedrig bleiben.

Bei einem bevorzugten Ausführungsbeispiel ist das elastische Element als Gummiplatte ausgebildet, die beispielsweise von einem Deckel des Gehäuses des Steckerhalters gegen die Steckerplatte gepreßt wird und so die Anschlußdrähte in der gewünschten Position hält. Die Platte ist besonders herstell- und montierbar.

Besonders bevorzugt wird ein Ausführungsbeispiel, bei dem das elastische Element als Deckel ausgebildet ist, der den Steckerhalter auf der Seite der Anschlußdrähte abschließt. Die Drähte werden von dem Deckel, der ganz oder wenigstens auf seiner den Anschlußdrähten zugewandten Seite aus elastischem Material besteht, gegen die Steckerplatte gepreßt und sicher gehalten. Auch dieses Ausführungsbeispiel zeichnet sich durch seinen einfachen und preisgünstigen Aufbau aus.

Bei einem besonders bevorzugten Ausführungsbeispiel sind die Anschlußdrähte nicht unmittelbar an den Steckkontakten angeschlossen. Vielmehr sind mit den Steckkontakten Drahtstücke in die Steckerplatte eingegossen, deren Enden aus der Steckerplatte ragen. An diese Enden sind die Anschlußdrähte angeschlossen. Dadurch ist die Montage der Anschlußdrähte besonders einfach.

Weiterhin wird ein Ausführungsbeispiel besonders bevorzugt, das sich durch ein an der Anschlußstelle zwischen Anschlußdraht und Steckkontakt vorgesehenes spezielles Verbindungselement auszeichnet, das mit dem rückwärtigen Ende des Steckkontakts verlötet und diffusions geschweißt an dem Anschlußdraht, der als Litze ausgeführt ist, angecrimpt ist. Dadurch ergibt sich nicht nur eine besonders sichere elektrische Verbindung; es ist überdies auch möglich, fehlerhafte Anschlüsse ohne weiteres zu reparieren, ohne den Steckerhalter zu zerstören.

Durch die in den Unteransprüchen aufgeführten Maßnahmen sind vorteilhafte Weiterbildungen und Verbesserungen des im Hauptanspruchs angegebenen Steckerhalters möglich. Als besonders vorteilhaft haben sich im Steckerhalter vorgesehene Nuten bzw. Vorsprünge erwiesen, die die Verlegung der Anschlußdrähte zu den Steckkontakten bzw. zu den Anschlußstellen erleichtern und als Formschluß eine Zugentlastung bewirken. Die Anschlußdrähte werden während der Montage sicher gehalten, so daß ein Verrutschen bzw. Beschädigungen während der Montage ausgeschlossen sind.

### Zeichnung

Die Erfindung wird im folgenden anhand der ein Ausführungsbeispiel darstellenden Zeichnung näher erläutert. Es zeigen:
Figur 1 eine Draufsicht auf die Rückseite eines ersten Ausführungsbeispiels eines Steckerhalters;
Figur 2 einen Schnitt durch einen Steckerhalter gemäß Figur 1 und
Figur 3 einen Schnitt durch einen Teil eines zweiten Ausführungsbeispiels eines Steckerhalters.

### Beschreibung des Ausführungsbeispiels

In den Figuren ist ein Steckerhalter mit sieben Steckkontakten dargestellt. Die Anzahl der Steckkontakte des Steckerhalters ist jedoch grundsätzlich beliebig.

Der Steckerhalter 1 in Figur 1 weist eine Steckerplatte 2 mit sieben Steckkontakten 3 auf. Die Stekkerplatte ist mit drei Bohrungen 4 versehen, die der Befestigung eines hier nicht dargestellten Deckels auf dem Steckerhalter und der Montage des zusammengebauten Steckerhalters, beispielsweise an einer Wand eines Gehäuses 10, dienen. Es sind mehrere Vorsprünge 5 zu erkennen, die in einem solchen Abstand angeordnet sind, daß zu den Steckern 3 führende Anschlußdrähte 6 in den Zwischenräumen festgeklemmt werden können. Die Vorsprünge 5 können Teile von Führungsstegen sein, die sich praktisch quer zur Verlaufsrichtung der Anschlußdrähte erstrecken.

An den den Steckkontakten zugewandten Enden der Anschlußdrähte 6 sind Verbindungselemente 7 erkennbar, die an die hier als Litze ausgelegten Anschlußdrähte angeschlossen, beispielsweise angecrimpt, sind. Eine zusätzliche Sicherung durch Diffusionsschweißen kann vorgesehen werden. Die Verbindungselemente 7 sind andererseits um die rückwärtigen Enden der Steckkontakte herumgebogen und mit diesen, beispielsweise durch Löten, verbunden.

An zwei Steckkontakten werden hier die Anschlußdrähte weggelassen, damit in der Steckerplatte 2 vorgesehene Nuten 8 erkennbar sind, in die die Anschlußdrähte 6 einlegbar sind.

Aus der Figur ist ersichtlich, daß die rückwärtigen Enden der Stecker kreisrunde Ansätze 9 aufweisen. Diese Ansätze bestehen aus demselben Material wie der Steckerhalter, beispielsweise aus Kunststoff.

Figur 2 zeigt einen Steckerhalter 1 im Schnitt. Er ist in eine hier nur angedeutete Wand des Gehäuses 10 eingebracht und an dieser durch geeignete Befestigungsmittel, beispielsweise durch Schrauben 11, befestigt.

Die in der Wand des Gehäuses 10 vorgesehene Durchgangsöffnung für den Steckerhalter 1 ist druckdicht ausgelegt. Es sind geeignete Dichtungsmaßnahmen vorgesehen. Im vorliegenden Fall ist ein O-Ring 14 in einer geeigneten Nut angeordnet.

Aus der Schnittdarstellung ist ersichtlich, daß mit den Steckkontakten 3 Drahtstücke 12 in das Material des Steckerhalters eingebracht sind. Beide Teile sind beispielsweise eingespritzt oder eingegossen. Die Drahtstücke sind mit dem rückwärtigen Ende der Steckkontakte elektrisch verbunden, beispielsweise verlötet oder angecrimpt und diffusionsgeschweißt. Vorzugsweise werden backlackbeschichtete Drähte verwendet. Die Drahtstücke sind turmartig umspritzt, so daß die Kunststoffansätze 9 entstehen, die für einen Dehnungsangleich sorgen, so daß Drahtbrüche ausgeschlossen sind. Durch die Kunststoffansätze wird auch die Abdichtlänge an den Drahtstücken 12 verlängert, und eine zu große Volumenansammlung im Steckerhalter verhindert. Dadurch werden Unebenheiten vermieden, die bei der Herstellung des Steckerhalters mit Hilfe der Spritztechnik entstehen könnten.

Oben im Bild ist ein Anschlußdraht 6 erkennbar, der von zwei Vorsprüngen 5 geführt bzw. gehalten wird. Bei dieser Darstellung ist das Verbindungselement 7 besonders gut erkennbar.Die Verbindungselemente 7 sind jeweils an den Enden der als Litze ausgelegten Anschlußdrähte 6 angebracht, beispielsweise angecrimpt. Die Verbindungselemente sind mit den Enden der Drahtstücke 12 durch Formschluß und zusätzlich durch Verlöten verbunden. Nachdem alle Anschlußdrähte 6 mit den Drahtstücken 12 der Stecker 3 verbunden wurden, wird ein hier als Platte 13 ausgelegtes, elastisches Element zumindest über die Anschlußdrähte 6 gelegt. Die Platte kann aber auch die Anschlußstellen bzw. die Verbindungselemente 7 überspannen. Anschließend wird ein Deckel 15 mit dem Steckerhalter beispielsweise durch Verschrauben verbunden. Die elastische Platte 13 wird durch den Deckel auf die Anschlußdrähte 6 gedrückt. Durch die beispielsweise aus Gummi bestehende Platte 13 werden die Anschlußdrähte sicher gehalten, so daß Vibrationen weder zu Drahtbrüchen noch zur Unterbrechung der Anschlußstellen führen können.

Durch die spezielle Ausbildung der Verbindungselemente 7 können einzelne Anschlußdrähte, beispielsweise bei Austausch der angeschlossenen Geräte, abgelöst und durch neue ersetzt werden. Durch die spezielle Ausbildung der Kunststoffansätze an den Drahtstücken und durch die Wahl von Litze als Anschlußdrähte sowie durch die spezielle Ausbildung der Verbindungselemente wird erreicht, daß der Steckerhalter sehr widerstandsfähig gegen große Temperaturschwankungen und Vibrationen ist.

Figur 3 zeigt einen Ausschnitt eines weiteren Ausführungsbeispiels eines Steckerhalters. Gleiche Teile sind mit gleichen Bezugszeichen versehen; auf deren ausführliche Beschreibung wird verzichtet. Mit diesem Ausführungsbeispiel werden die Anschlußdrähte 6, von denen einer in der Figur dargestellt ist, von einem aus elastischem Material bestehenden Deckel 150 gegen die Steckerplatte 2 gepreßt und so vibrationssicher gehalten. Der festgeklemmte Anschlußdraht 6 ist über ein speziell ausgebildetes Verbindungselement 7 an einem Drahtstück 12 angebracht, das aus einem Kunststoffansatz 9 ragt und in einen hier nicht sichtbaren Steckkontakt 13 übergeht.

Auf seiner der Steckerplatte zugewandten Seite ist der Deckel 150 zumindest im Bereich der Anschlußdrähte 6 mit Vorsprüngen 151 versehen, durch die sich ein Formschluß ergibt, so daß die Drähte sicher gehalten werden. Eine axiale und/oder vertikale Bewegung der Anschlußdrähte und somit der Verbindungstelle wird vermieden, so daß Unterbrechungen durch Drahtbrücke praktisch ausgeschlossen sind. Durch die Vorsprünge 151 wird die Anpreßkraft des Deckels erhöht, ohen daß die Drähte abgequetscht werden.

Aus dem oben Gesagten ergibt sich, daß der Deckel 150 gänzlich aus elastischem Material bestehen kann.

Besonders bewährt haben sich Deckel aus thermoplastischem Material. Sie sind sehr leicht herstellbar und ihre elastischen Eigenschaften sind durch die Auswahl spezieller Thermoplaste in einem weiten Bereich auf die hier vorliegenden Gegebenheiten abstimmbar. Beispielsweise hat sich Ryton® sehr bewährt. Dieses Material zeichnet sich durch eine so große Steifigkeit aus, daß sich ein einwandfreier Formschluß des Deckels mit den Anschlußdrähten ergibt.

Es ist jedoch auch möglich, den Deckel lediglich auf seiner der Steckerplatte 2 zugewandten Seite mit einer elastischen Schicht zu versehen.

Damit der Deckel im montierten Zustand und während der Herstellung im Spritzverfahren sich nicht verzieht, können Versteifungselemente, beispielsweise Versteifungsrippen vorgesehen werden.

## Patentansprüche

1. Steckerhalter, insbesondere für einen elektrischen Stecker, mit einer, als ein Trägerteil ausgebildeten Steckerplatte (2), in der mindestens ein Steckkontakt (3) aufgenommen ist, der ein Kupplungsabschnitt und davon abgewandt ein rückwärtiges Ende aufweist, an dem, mittels eines Verbindungselementes (12, 7) ein Anschlußdraht (6) angeschlossen ist, dadurch gekennzeichnet, daß ein vom Steckkontakt (3) wegführender Teil des Anschlußdrahtes (6) zwischen einem Teil der Steckerplatte (2) und einem mit der Steckerplatte (2) verbindbaren Deckel (15, 150) elastisch eingespannt ist.

2. Steckerhalter nach Anspruch 1, dadurch gekennzeichnet, daß zwischen Deckel (15) und Steckerplatte (2) eine Gummiplatte (13) zum elastischen Einspannen des Anschlußdrahtes (6) angeordnet ist.

3. Steckerhalter nach Anspruch 1, dadurch gekennzeichnet, daß der Deckel (150) aus elastischem Material besteht und zwischen sich und dem Teil der Steckerplatte (2) den Anschlußdraht (6) einspannt.

4. Steckerhalter nach Anspruch 3, **dadurch gekennzeichnet,** daß der Deckel (150) zumindest in den Bereichen, in denen die Anschlußdrähte (6) gegen die Steckerplatte (2) gepreßt werden, Vorsprünge (151) aufweist.

5. Steckerhalter nach Anspruch 3 oder 4, dadurch gekennzeichnet, daß der Deckel (150) aus Ryton® besteht.

6. Steckerplatte nach Anspruch 5, **dadurch gekennzeichnet**, daß jeder Anschlußdraht (6) an einem mit dem rückwärtigen Ende des jeweiligen Steckkontakts verbundenen und mit dem jeweiligen Steckkontakt in die Steckerplatte (2) eingegossenen Drahtstück (12) angebracht ist.

7. Steckerhalter nach Anspruch 6, **dadurch gekennzeichnet,** daß die Drahtstücke (12) mit turmartig ausgebildeten Kunststoffansätzen (9) umgossen sind.

8. Steckerhalter nach einem der Ansprüche 1 bis 7, **dadurch gekennzeichnet,** daß an einer Anschlußstelle das Verbindungselement (7) vorgesehen ist, das mit dem rückwärtigen Anschluß des Steckkontakts (2) verlötet und an der Litze des Anschlußdrahts (6) angecrimpt ist.

9. Steckerhalter nach einem der Ansprüche 1 bis 8, **dadurch gekennzeichnet,** daß zur Vereinfachung der Montage im Steckerhalter jeweils eine einem Anschlußdraht (6) zugeordnete Nut (8), in der der Anschlußdraht (6) geführt ist, und/oder Vorsprünge (5) vorgesehen sind, zwischen die ein Anschlußdraht (6) einklemmbar ist.

## Claims

1. Plug holder, especially for an electrical plug, having a plug plate (2), constructed as a supporting part, in which there is held at least one plug contact (3) which has a coupling section and, facing away from said coupling section, a rearward end to which a connecting wire (6) is connected by means of a connecting element (12, 7), characterised in that a part of the connecting wire (6), leading away from the plug contact (3), is clamped in elastically between a part of the plug plate (2) and a cover (15, 150) which can be connected to the plug plate (2).

2. Plug holder according to Claim 1, characterised in that a rubber plate (13), for clamping the connecting wire (6) in elastically, is arranged between the cover (15) and the plug plate (2).

3. Plug holder according to Claim 1, characterised in that the cover (150) consists of elastic material and clamps the connecting wire (6) in between itself and the part of the plug plate (2).

4. Plug holder according to Claim 3, characterised in that the cover (150) has projections (151) at least in the regions in which the connecting wires (6) are pressed against the plug plate (2).

5. Plug holder according to Claim 3 or 4, characterised in that the cover (150) consists of Ryton®.

6. Plug plate according to Claim 5, characterised in that each connecting wire (6) is fitted on a wire piece (12) which is connected to the rearward end of the respective plug contact and is cast into the plug plate (2) with the respective plug contact.

7. Plug holder according to Claim 6, characterised in that the wire pieces (12) have plastic attachments (9), constructed like towers, cast around them.

8. Plug holder according to one of Claims 1 to 7, characterised in that the connecting element (7), which is provided at a connecting point, is soldered to the rearward connection of the plug contact (2) and is crimped to the braided cable of the connecting wire (6).

9. Plug holder according to one of Claims 1 to 8, characterised in that, in order to simplify installation in the plug holder, in each case one groove (8), which is allocated to a connecting wire (6) and in which the connecting wire (6) is guided, and/or projections (5) are provided, between which a connecting wire (6) can be clamped in.

## Revendications

1. Connecteur à fiches, notamment connecteur électrique comportant une plaque de connecteur (2) en forme de pièce de support recevant au moins une fiche de contact (3) qui comporte un serpent d'accouplement et, en opposition à celui-ci, une extrémité arrière à laquelle (12, 7) est raccordée à un fil de raccordement (6) d'un élément de liaison, caractérisé en ce qu'une partie du fil de raccordement (6), qui part de la fiche de contact (3), est fixée élastiquement entre une partie de la plaque de connecteur (2) et un couvercle (15, 150) fixé et relié de manière amovible à la plaque de connecteur (2).

2. Connecteur selon la revendication 1, caractérisé en ce qu'entre le couvercle (15) et la plaque de connecteur (2), il est prévu une plaque en caoutchouc (13) pour serrer élastiquement le fil de raccordement (6).

3. Connecteur selon la revendication 1, caractérisé en ce que le couvercle (150) est en une matière élastique qui bloque les fils de raccordement (6) entre sa matière élastique et la partie de la plaque de connecteur (2).

4. Connecteur selon la revendication 3, caractérisé en ce que le couvercle (150) comporte des parties en saillie (151) au moins dans les zones dans lesquelles les fils de raccordement (6) comportent des saillies (151) contre lesquelles est poussée la plaque de connecteur (2).

5. Connecteur selon la revendication 3 ou 4, caractérisé en ce que le couvercle (150) est en Ryton (marque déposée).

6. Connecteur selon la revendication 5, caractérisé en ce que chaque fil de raccordement (6) est relié à l'extrémité arrière du contact de fiches correspondant et est monté avec chaque contact de fiches dans la pièce de fil (12) noyée dans la plaque de connecteur (2).

7. Connecteur selon la revendication 6, caractérisé en ce que le pont de contact (12) est entouré à la coulée par des épaulements d'écartement (9) en forme de tours.

8. Connecteur selon l'une des revendications 1 à 7, caractérisé en ce que l'élément de liaison (7) prévu à un point de raccordement, est soudé aux raccords arrière du contact de connecteur (2) et serti sur le cordon du fil de raccordement (6).

9. Connecteur selon l'une des revendications 1 à 8, caractérisé en ce que pour simplifier le montage dans le connecteur, il y a chaque fois une rainure (8) associée à un fil de raccordement (6) qui guide le fil de raccordement (6) et/ou les saillies (5) entre lesquelles se pince le fil de raccordement.
